# FASCICULE DE BREVET EUROPEEN

(11) **EP 1 150 872 B1**
(45) Date de publication et mention de la délivrance du brevet: **17.03.2004**
(21) Numéro de dépôt: 00990057.2
(22) Date de dépôt: 11.12.2000
(51) Int. Cl.: B61F 5/52

(54) **BOGIE POUR UNE UTILISATION FERROVIAIRE ET WAGON POURVU DU DIT BOGIE**
DREHGESTELL ZUR NUTZUNG BEI EISENBAHNEN UND WAGGON MIT SOLCH EINEM DREHGESTELL
BOGIE FOR RAILWAY USE AND RAILCAR PROVIDED WITH SAME

(30) Priorité: 10.12.1999 FR 9915585
(43) Date de publication de la demande: 07.11.2001
(73) Titulaire: ARBEL FAUVET RAIL S.A., F-59500 Douai (FR)
(72) Inventeur: MILLET DERONZIER, Alain, F-59000 Lille (FR); AELBRECHT, Jean Pierre, F-59287 Guesnain (FR); DUFOUR, Françis, F-59287 Guesnain (FR)
(74) Mandataire: Hennion, Jean-Claude
(86) Numéro de dépôt international: PCT/FR2000/003473
(87) Numéro de publication internationale: WO 2001/042072

(56) Documents cités:
- EP-A- 0 646 511
- GB-A- 1 254 312
- US-A- 3 338 183

## Description

L'invention se rapporte à un bogie pour une utilisation ferroviaire.

Elle se rapporte également au wagon pourvu dudit bogie.

La construction des matériels ferroviaires est subordonnée à des règles internationales permettant que ces wagons puissent circuler d'un réseau national vers un autre réseau national.

On connaît par exemple le règlement UIC.

Outre la fixation des gabarits : hauteur, largeur, ce règlement impose que soit déterminé le poids maximal par essieux des bogies.

Ainsi, en France, sont connus les bogies identifiés sous les références Y25 ou Y33.

Ils ont pour objet principalement d'identifier des caractéristiques techniques du châssis.

Le châssis d'un bogie, par exemple, du type Y33 dont la charge par essieu a été limitée à dix huit tonnes par essieu, est constitué d'une traverse porteuse sur laquelle repose l'articulation à pivot de la caisse du wagon et cette traverse porteuse est, par ses deux extrémités, fixée sur des longerons.

Ces longerons sont associés aux quatre roues du bogie par une suspension.

Ces suspensions sont chacune constituées par deux groupes de ressorts montés coaxiaux dits, pour le premier ressort, de tare et, pour le second ressort, de charge.

Chacune de ses suspensions s'appuie sensiblement sous l'extrémité d'un longeron.

Pour, d'une part, fixer la traverse et, d'autre part, résister à la charge verticale, les longerons ont une forme particulière.

Chaque longeron comprend :
- une semelle supérieure
- une semelle inférieure qui, depuis chacune de ses deux extrémités et à une distance prédéterminée de ces extrémités, s'écarte progressivement de la semelle supérieure pour conférer à l'ensemble une forme globalement de trapèze avec la petite base située en bas
- une âme reliant la semelle inférieure et la semelle supérieure, cette âme étant par ailleurs localement constituée par l'épaisseur de la traverse qui se fixe sur ce longeron.

L'âme se présente sous la forme d'un voile pour constituer des longerons à section en 1.

Pour conférer une bonne résistance à la charge verticale, d'une part, la semelle supérieure forme localement deux bosses pour obtenir une inertie constante et, d'autre part, au niveau du pli de cette semelle pour former la bosse, sont fixés de part et d'autre de l'âme, des goussets de renfort empêchant l'écrasement.

Pour compléter la suspension, il est préservé entre le plan vertical passant par les flanc externes des roues et le bord interne de la semelle supérieure, un espace suffisant pour y loger un lisoir.

Pour réduire les coûts de transport, il est nécessaire d'augmenter la charge de ces wagons et donc la charge acceptable par les bogies.

Pour augmenter la charge par essieux d'un tel châssis, l'homme du métier cherche donc à augmenter notamment les paramètres précités et donc à accroître l'effet de goussets ou l'effet des bosses et ainsi augmenter toutes les épaisseurs des semelles.

On constate toutefois que si, la résistance en statique du bogie est améliorée, son comportement en dynamique est déplorable.

L'invention se propose donc de résoudre au moins le problème évoqué ci-dessus.

A cet effet l'invention a pour objet un bogie du type précité comprenant :
- une traverse porteuse sur laquelle repose l'articulation à pivot de la caisse du wagon et cette traverse porteuse est , par ses deux extrémités, fixée sur des longerons, lesquels longerons comprennent chacun :
   . une semelle supérieure
   . une semelle inférieure qui, depuis chacune de ses deux extrémités, s'écarte progressivement de la semelle supérieure pour conférer à l'ensemble une forme globalement de trapèze avec la petite base située en bas
- une âme reliant la semelle inférieure et la semelle supérieure, cette âme étant par ailleurs localement constituée par l'épaisseur de la traverse qui se fixe sur ce longeron,
ce bogie étant caractérisé en ce que, d'une part, la semelle supérieure se situe dans un plan horizontal et, d'autre part, la largeur de cette semelle augmente rapidement depuis ses deux extrémités de sorte que le bord interne de cette semelle se situe à une distance prédéterminée du plan vertical passant par les flancs externes des roues du bogies pour préserver seulement le jeu nécessaire au déplacement latéral des roues.

L'invention a également pour objet le wagon pourvu dudit bogie.

L'invention sera bien comprise à l'aide de la description ci-après faite à titre d'exemple non limitatif, en regard du dessin ci-annexé, qui représente schématiquement :
- figures 1 et 2 : wagons vus de dessus,
- figure 3 : bogie vu de profil,
- figure 4 : bogie vu de dessus,
- figure 5 : détail de la figure 3.

En se reportant au dessin, on voit un wagon 1 et plus particulièrement un assemblage de deux plate-formes supportées 1A, 1B par des bogies 2.

Ce wagon est notamment destiné à transporter des conteneurs et est donc équipé de système de verrouillage de ces conteneurs sur la plate-forme.

Classiquement, chacun de ces bogies comprend :
- une traverse 3 porteuse sur laquelle repose l'articulation à pivot de la caisse du wagon et cette traverse 3 porteuse est, par ses deux extrémités, fixée sur des longerons 4, lesquels longerons comprennent chacun :
   . une semelle 5 supérieure
   . une semelle 6 inférieure qui, depuis chacune de ses deux extrémités et à une distance prédéterminée de ces extrémités, s'écarte progressivement de la semelle supérieure 5 pour conférer à l'ensemble une forme globalement de trapèze avec la petite base située en bas,
- une âme 7 reliant la semelle inférieure et la semelle supérieure cette âme étant par ailleurs localement constituée par l'épaisseur de la traverse qui se fixe sur ce longeron.

Cette âme 7 est un simple voile, de sorte que les longerons ont une section en I aux extrémités.

Comme on peut le voir sur les figures 3 et 4, la traverse s'élargit à ses extrémités et se raccorde au voile ou âme 7. Elle délimite également un trapèze avec la petite base au plus près du sol. Sur une grande partie de sa longueur, la traverse est de largeur constante.

Ce bogie accepte une charge de vingt tonnes par essieu.

Selon une caractéristique de ce bogie :
- d'une part, la semelle 5 supérieure se situe dans un plan horizontal et
- d'autre part, la largeur L de cette semelle 5 augmente rapidement depuis ses deux extrémités 5A, 5B de sorte que-le bord interne 8 de cette semelle 5 se situe à une distance D prédéterminée du plan P vertical passant par les flancs extemes des roues 18 du bogie pour juste préserver le jeu nécessaire au déplacement latéral des roues.

La semelle inférieure depuis son extrémité jusqu'à son plan transverse médian présente une première zone Z1 parallèle à la semelle 5 supérieure puis une deuxième zone Z2 inclinée vers le bas puis, enfin, une troisième zone Z3 également parallèle à la semelle supérieure.

Dans la zone Z1, l'épaisseur du longeron est constante à l'exception de la partie extrême.

Ainsi, cette amélioration par rapport au bogie de l'art antérieur augmente la souplesse du longeron et les efforts induits par la traverse entraîne un travail au cisaillement alors qu'auparavant il s'agissait d'un travail en torsicn.

Avantageusement, seule la face externe 7A de l'âme 7 du longeron présente un gousset 10 qui s'étend entre la face inférieure de la semelle supérieure et la face supérieure de la semelle inférieure.

Le gousset se situe dans la zone Z1 légèrement avant la transition avec la zone Z2.

Cela améliore la flexion latérale.

Comme on peut le voir sur la figure 4, la réduction de la largeur de la semelle supérieure se fait depuis l'essieu. Cette partie est asymétrique, le bord interne étant plus incliné que le bord externe.

Avantageusement, la face supérieure de la semelle supérieure de chaque longeron porte une lame lisoir 11 dont une extrémité 11A est fixée, par exemple, par quatre points sur cette semelle supérieure.

L'étendue de cette lame lisoir qui, en outre, est élastique, améliore fortement le comportement du wagon.

Au niveau des modifications d'épaisseur, on note que l'âme du longeron a été augmentée d'environ 30% ainsi que la largeur de la semelle supérieure d'environ 25%.

L'épaisseur de l'âme du longeron antérieur était antérieurement de quatorze millimètres et la largeur de deux cents millimètres.

Par contre, comme indiqué précédemment, l'épaisseur de la semelle supérieure a été maintenue.

Le bogie ainsi modifié permet de supporter au moins vingt tonnes par essieux.

Le wagon est du type à deux plate-formes assemblées, chaque plate-forme étant portée par deux bogies du type précité ou du type une plate-forme, la plate-forme étant portée par deux bogies du type précité.

Le poids de l'ensemble est réduit est pour cela cette plate-forme comprend en partie médiane deux longerons 12 externes qui relient deux planchers 13 constituant les extrémités de chaque plate-forme.

Les planchers sont limitées à la surface située au dessus des bogies.

Les longerons 12 de ces plate-formes sont localement maintenus à l'écartement requis par des traverses 14.

Comme on peut le voir sur la figure 1, les extrémités des wagons présentent des moyens classiques de liaison avec un autre ensemble et comprennent donc deux tampons et un crochet d'attelage.

Par contre, les extrémités des plate-formes accouplées entre elles ne sont équipées chacune que d'un seul tampon.

Classiquement, a été représentée une timonerie de frein à sabot.

Selon l'invention, au lieu de faire appel à une bielle traîneau qui contourne le dessous de la traverse porteuse, le bogie comprend une bielle 15 connecteur tubulaire pour la timonerie de frein qui traverse localement la traverse porteuse.

Cela limite le poids du bogie et permet donc d'augmenter la charge.

Une autre modification est apportée par rapport au bogie type Y33 défini à dix huit tonnes par essieu dans la norme UIC à laquelle il est fait référence et dont le contenu est intégré dans la demande.

Il s'agit de plan sous la référence SNCF N° 104011022 et 14011023.

La longueur du débattement de la suspension est augmentée d'environ 15% et pour ce faire, la table 16 d'appui des ressorts est abaissée d'environ quatorze millimètres.

Sur le bogie antérieur, la distance entre l'axe de la roue et la table d'appui de la boîte de roulement était de cent trente quatre millimètres.

Ainsi, l'ensemble suspension a été modifié afin d'incorporer les organes, les éléments et les jeux fonctionnels d'une suspension vingt tonnes tout en respectant les cotes de l'enveloppe d'un bogie standard Y33.

## Revendications

1. Bogie pour une utilisation ferroviaire comprenant :
- une traverse (3) porteuse sur laquelle repose l'articulation à pivot de la caisse du wagon et cette traverse (3) porteuse est, par ses deux extrémités, fixée sur des longerons (4), lesquels longerons comprennent chacun :
. une semelle (5) supérieure
. une semelle (6) inférieure qui, depuis chacune de ses deux extrémités et à une distance prédéterminée de ces extrémités, s'écarte progressivement de la semelle supérieure (5) pour conférer à l'ensemble une forme globalement de trapèze avec la petite base située en bas,
- une âme (7) reliant la semelle inférieure et la semelle supérieure cette âme étant par ailleurs localement constituée par l'épaisseur de la traverse qui se fixe sur ce longeron,
ce bogie étant **CARACTERISE en ce que** :
- d'une part, la semelle (5) supérieure se situe dans un plan horizontal et
- d'autre part, la largeur (L) de cette semelle (5) augmente rapidement depuis ses deux extrémités (5A, 5B) de sorte que le bord interne (8) de cette semelle (5) se situe à une distance (D) prédéterminée du plan (P) vertical passant par les flancs externes des roues (8) du bogie pour juste préserver le jeu nécessaire au déplacement latéral des roues.

2. Bogie selon la revendication 1 **caractérisé en ce que** seule la face externe (7A) de l'âme (7) du longeron présente un gousset (10) qui s'étend entre la face inférieure de la semelle supérieure et la face supérieure de la semelle inférieure.

3. Bogie selon la revendication 1 **caractérisé en ce que** la face supérieure de la semelle supérieure de chaque longeron porte un lame lisoir (11) dont une extrémité (11A) est fixée, par exemple, par quatre points sur cette semelle supérieure.

4. Bogie selon la revendication 1 **caractérisé en ce qu'**il comprend une bielle (15) connecteur tubulaire pour la timonerie de frein qui traverse localement la traverse porteuse.

5. Bogie selon la revendication 1 **caractérisé en ce que** la longueur du débattement de la suspension est augmentée d'environ 15 % et pour ce faire, la table (16) d'appui des ressorts est abaissée d'environ quatorze millimètres.

6. Wagon **caractérisé en ce qu'**il est pourvu d'un bogie selon l'une quelconque des revendications 1 à 5.

## Patentansprüche

1. Drehgestell für die Verwendung bei der Eisenbahn, das umfasst:
- einen Querträger (3), auf dem das Zapfengelenk des Waggon-Aufbaus ruht und dessen beide Enden an Längsträgern (4) fixiert sind, wobei die Längsträger jeweils umfassen:
• eine obere Rippenplatte (5),
• eine untere Rippenplatte (6), die sich jeweils ab ihren beiden Enden und in einem vorgegebenen Abstand von diesen Enden zunehmend von der oberen Rippenplatte (5) entfernt, um dabei dem Ganzen die Form eines Trapezes mit unten liegender kleiner Basis zu verleihen,
- einen Steg (7), der die untere Rippenplatte und die obere Rippenplatte verbindet, wobei dieser Steg im übrigen lokal besteht aus der Dicke des Querträgers, der an dem Längsträger fixiert ist,
wobei dieses Drehgestell **dadurch gekennzeichnet ist, dass**:
- einerseits die obere Rippenplatte (5) in einer horizontalen Ebene angeordnet ist und
- andererseits die Breite (L) dieser Rippenplatte (5) ab ihren beiden Enden (5A, 5B) schnell zunimmt, sodass der innere Rand (8) dieser Rippenplatte (5) in einem vorgegebenen Abstand (D) von der vertikalen Ebene (P) vorliegt, welche die äußeren Flanken der Räder (8) des Drehgestells durchquert, um gerade das für die seitliche Verschiebung der Räder erforderliche Spiel aufrechtzuerhalten.

2. Drehgestell nach Anspruch 1, **dadurch gekennzeichnet, dass** nur die äußere Oberfläche (7A) des Stegs (7) des Längsträgers ein Zwischenstück (10) aufweist, das sich zwischen der inneren Oberfläche der oberen Rippenplatte und der oberen Oberfläche der unteren Rippenplatte erstreckt.

3. Drehgestell nach Anspruch 1, **dadurch gekennzeichnet, dass** die obere Oberfläche der oberen Rippenplatte jedes Längsträgers ein Gleitstück (11) trägt, von dem ein Ende (11A) beispielsweise mittels vier Punkten auf dieser oberen Rippenplatte fixiert ist.

4. Drehgestell nach Anspruch 1, **dadurch gekennzeichnet, dass** es ein rohrförmiges Verbindungszwischenstück (15) für das Bremsgestänge aufweist, das lokal den Querträger durchquert.

5. Drehgestell nach Anspruch 1, **dadurch gekennzeichnet, dass** die Länge des Durchfederungsweges der Aufhängung um etwa 15 % vergrößert ist und dass zu diesem Zweck die Auflageplatte (16) der Federn um etwa 14 mm abgesenkt ist.

6. Waggon, **dadurch gekennzeichnet, dass** er mit einem Drehgestell nach einem der Ansprüche 1 bis 5 ausgestattet ist.

## Claims

1. Bogie for railway use comprising:
- a bearing cross member (3) on which rests the pivot articulation of the wagon body and this bearing cross member (3) is fixed by its two ends to longitudinal members (4), each of these longitudinal members comprising:
- an upper base plate (5)
- a lower base plate (6) which, from each of its two ends and at a predetermined distance from these ends, is gradually distanced from the upper base plate (5) to give the assembly an overall V-shape with the small base located downward,
- a web (7) connecting the lower base plate and the upper base plate, this web being moreover locally made up of the thickness of the cross member which is fixed to this longitudinal member, this bogie being **characterised in that**:
- non the one hand, the upper base plate (5) is located in a horizontal plane and
- on the other hand, the width (L) of this base plate (5) increases quickly from its two ends (5A, 5B) so that the inner edge (8) of this base plate (5) is located at a predetermined distance (D) from the vertical plane (P) going through the outer flanks of the bogie wheels (8) in order to preserve the clearance just necessary for lateral movement of the wheels.

2. Bogie according to Claim 1, **characterised in that** only the outer face (7A) of the web (7) of the longitudinal member has a gusset plate (10) which extends between the lower face of the upper base plate and the upper face of the lower base plate.

3. Bogie according to Claim 1, **characterised in that** the upper face of the upper base plate of each longitudinal member carries a smoother (11), one end (11A) of which is fixed, for example, by four points to this upper base plate.

4. Bogie according to Claim 1, **characterised in that** it comprises a tubular connecting rod (15) for the brake linkage which locally goes through the bearing cross member.

5. Bogie according to Claim 1, **characterised in that** the length of the clearance movement of the suspension is increased by about 15% and in order to do this, the spring supporting table (16) is lowered by around fourteen millimetres.

6. Wagon **characterised in that** it is provided with a bogie according to any one of the Claims 1 to 5.
